# EUROPÄISCHE PATENTSCHRIFT

(11) **EP 3 870 789 B1**
(45) Veröffentlichungstag und Bekanntmachung des Hinweises auf die Patenterteilung: **11.06.2025**
(21) Anmeldenummer: 19795522.2
(22) Anmeldetag: 24.10.2019
(51) Int. Cl.: E05F 15/611, E05F 15/622, E05F 15/70, E05F 1/10

(54) **VERFAHREN FÜR DEN BETRIEB EINER MOTORISCHEN KLAPPENANORDNUNG EINES KRAFTFAHRZEUGS**
METHOD FOR THE OPERATION OF A MOTORIZED FLAP ARRANGEMENT OF A MOTOR VEHICLE
PROCÉDÉ POUR FAIRE FONCTIONNER UN ENSEMBLE À OUVRANT MOTORISÉ D'UN VÉHICULE AUTOMOBILE

(30) Priorität: 26.10.2018 DE 102018126838
(43) Veröffentlichungstag der Anmeldung: 01.09.2021
(73) Patentinhaber: Brose Fahrzeugteile SE & Co. Kommanditgesellschaft, Bamberg, 96052 Bamberg (DE)
(72) Erfinder: HERTHAN, Bernd, 96247 Michelau (DE); SCHÖDEL, Sebastian, 95488 Eckersdorf (DE); DICK, Robert, 96163 Gundelsheim (DE)
(74) Vertreter: Gottschald Patentanwälte Partnerschaft mbB
(86) Internationale Anmeldenummer: PCT/EP2019/079053
(87) Internationale Veröffentlichungsnummer: WO 2020/084068

(56) Entgegenhaltungen:
- WO-A1-2017/164106
- DE-A1- 102011 112 273
- US-A1- 2019 093 408

## Beschreibung

Die Erfindung betrifft ein Verfahren für den Betrieb einer motorischen Klappenanordnung eines Kraftfahrzeugs gemäß dem Oberbegriff von Anspruch 1 sowie eine Klappenanordnung gemäß Anspruch 15.

Die motorische Verstellung schwenkbarer Klappen von Kraftfahrzeugen ist heute eine wichtige Komfortfunktion. Dabei ist es für die Benutzerakzeptanz wichtig, dass auch Nebenfunktionen wie das sichere Halten der Klappe in Zwischenstellungen zufriedenstellend gelöst sind. Speziell bei einer um eine horizontale Achse schwenkbaren Heckklappe ergibt sich regelmäßig ein gravitationsbedingtes Absenken der Heckklappe aus einer unbestromten Zwischenstellung heraus, wenn die zugeordnete Antriebsanordnung rücktreibbar ausgestaltet ist. Diese ungewünschte Verstellbewegung lässt sich beispielsweise durch eine mechanische Bremse verhindern. Das bekannte Verfahren (DE 10 2012 018 990 A1), von dem die Erfindung ausgeht, greift auf eine solche mechanische Bremse zurück. Nachteilig dabei ist der hohe mechanische Aufwand.

Weiter ist aus der US 2019/093408 A1 eine Steuerungsanordnung bekannt, welche ein beispielsweise durch den Bruch einer Antriebsanordnung verursachtes, plötzliches Herabfallen einer Klappe eines Kraftfahrzeugs erkennt und eine weitere elektrische Antriebsanordnung derart ansteuert, dass das Herabfallen gebremst und die Klappe geschlossen wird.

Weiter ist aus der DE 10 2011 112 273 A1 eine Antriebsanordnung zur motorischen Verstellung einer Klappe eines Kraftfahrzeugs bekannt, welche auf ein Erkennen einer nicht-motorischen Verstellung der Klappe die im Motor erzeugte Generatorspannung auf die Versorgungsspannung des Kraftfahrzeugs schaltet und somit die nicht-motorische Verstellbewegung abbremst.

Bei Fensterhebern sind steuerungstechnische Maßnahmen für das Halten einer Fensterscheibe in Zwischenstellungen bekannt (DE 10 2004 017 110 A1, EP 1 645 710 A1), bei denen ein auf das Halten der Fensterscheibe gerichteter Regelkreis vorgesehen ist. Solche Fensterscheiben können Bestandteil der in Rede stehenden Klappenanordnung sein, indem sie von der Klappe aufgenommen werden und mit der Klappe entsprechend mit bewegt werden. Im Übrigen sind die Anforderungen an die motorische Verstellung und das Halten von Fensterscheiben grundsätzlich andere als bei freischwingenden Klappen. Einerseits ändern sich mit jeder Verstellung der Klappe die für die Verstellung und das Halten herrschenden Kräfteverhältnisse. Andererseits handelt es sich bei dem Halten einer freischwingenden Klappe, das regelmäßig gegen die Gewichtskraft der Klappe erfolgt, um eine Einklemm-relevante und damit Sicherheits-relevante Funktion, deren Umsetzung angesichts der obigen, sich verändernden Kräfteverhältnisse eine Herausforderung für sich darstellt.

Der Erfindung liegt das Problem zugrunde, das bekannte Verfahren derart auszugestalten und weiterzubilden, dass der Aufwand für das Halten der Klappe in unbestromten Zwischenstellungen reduziert wird.

Wesentlich ist die grundsätzliche Überlegung, dass beim Auftreten einer insbesondere gravitationsbedingten Klappenauslenkung aus einer unbestromten Zwischenstellung der Klappe heraus zunächst erfasst wird, ob eine vorbestimmte Klappenauslenkung vorliegt, die des Haltens bedarf. Wenn dem so ist, wird ein Halte-Regelkreis aktiviert, der zu einer entsprechenden Ansteuerung der rücktreibbaren Antriebsanordnung führt.

Der Begriff "Zwischenstellung" ist hier weit zu verstehen und umfasst jedwede Stellung der Klappe, in der die Klappe aus der Schließstellung, also der vollständig geschlossenen Stellung der Klappe, heraus verschwenkt worden ist. Insoweit umfasst dieser Begriff auch die Offenstellung der Klappe, also die vollständig geöffnete Stellung der Klappe.

Der Begriff "unbestromte Zwischenstellung" bedeutet, dass sich die Klappe in der Zwischenstellung befindet, während die Antriebsanordnung unbestromt ist. Bei der unbestromten Zwischenstellung handelt es sich vorzugsweise um eine statische Zwischenstellung, bei der die Klappe unbewegt ist.

Der Begriff "rücktreibbare Antriebsanordnung" bedeutet, dass sich der Antriebsstrang der nicht bestromten Antriebsanordnung durch eine manuelle Verstellung der Klappe rücktreiben lässt. Eine notwendige Voraussetzung hierfür ist die nicht selbsthemmende Auslegung der Getriebekomponenten des Antriebsstrangs der Antriebsanordnung.

Im Einzelnen wird nun vorgeschlagen, dass mittels der Steuerungsanordnung aus einer unbestromten Zwischenstellung der Klappe heraus in einer Überwachungsroutine eine, insbesondere gravitationsbedingte, vorbestimmte Klappenauslenkung erfasst wird und auf die Erfassung der vorbestimmten Klappenauslenkung eine Halteroutine ausgelöst wird, in der die Antriebsanordnung durch entsprechende Bestromung auf eine Halte-Klappenstellung in einem Halte-Regelkreis geregelt wird. Dies entspricht also einer Lageregelung der Klappe.

Mit der vorschlagsgemäßen Lösung lässt sich ein Halten der Klappe in Zwischenstellungen sicherstellen, ohne dass es zusätzlicher mechanischer Maßnahmen bedarf. Dadurch, dass ein Halte-Regelkreis mit entsprechender Rücckopplung vorgesehen ist, kann auf jegliche Umgebungsbedingungen, insbesondere einer eventuellen Hanglange des Kraftfahrzeugs o.dgl., selbsttätig reagiert werden. Die weiter oben angesprochenen, sich verändernden Kräfteverhältnisse an der Klappe spielen keine nennenswerte Rolle mehr.

Grundsätzlich kann die Antriebsanordnung einen einzigen Antrieb mit einem Antriebsmotor oder zwei Antriebe mit jeweils einem Antriebsmotor umfassen. Im letztgenannten Fall kann es in einer Variante vorgesehen sein, dass nur einer der beiden Antriebe auf die Halte-Klappenstellung geregelt wird. Das ist sachgerecht, wenn die noch zu erläuternde Systemreibung entsprechend groß ist (Anspruch 2).

Bei der Halte-Klappenstellung kann es sich grundsätzlich um die Zwischenstellung handeln, aus der die Klappe ausgelenkt ist. Hierfür ist es erforderlich, dass die Zwischenstellung bei ihrer Einnahme steuerungstechnisch gespeichert worden ist. Alternativ kann es aber auch vorgesehen sein, dass die Halte-Klappenstellung die ausgelenkte Klappenstellung ist. Das ist sachgerecht, da es regelmäßig ausreichen wird, die ausgelenkte Stellung der Klappe zu halten (Anspruch 3).

Bevorzugte Varianten für die Definition der vorbestimmten Klappenauslenkung sind Gegenstand von Anspruch 4. Je nachdem, auf welche Weise die Klappenauslenkung erfasst werden soll, kann hier ein Grenzwert für den Klappenverstellweg, die Klappengeschwindigkeit oder die Klappenbeschleunigung sinnvoll sein.

Anspruch 5 betrifft zwei bevorzugte Varianten für die Erfassung der Klappenauslenkung, nämlich die Überwachung der Generatorspannung eines Antriebsmotors der Antriebsanordnung und die Überwachung des Sensorsignals eines der Antriebsanordnung zugeordneten Sensors. Die Überwachung der Generatorspannung ist insbesondere dann vorteilhaft, wenn kein Sensor zur Erfassung einer Klappenbewegung vorhanden ist.

Bei der besonders bevorzugten Ausgestaltung gemäß Anspruch 6 handelt es sich bei der Stellgröße des Halte-Regelkreises um die elektrische Spannung und/oder um den elektrischen Strom mindestens eines Antriebsmotors der Antriebsanordnung. Dabei kann es einerseits vorgesehen sein, dass die Höhe der betreffenden elektrischen Größe je nach Regelstrategie variiert wird. Andererseits kann alternativ eine Variation von Pulsweite und Pulsfrequenz vorgesehen sein, sofern es sich bei den betreffenden elektrischen Größen um pulsweitenmodulierte Größen handelt. Unabhängig von der konkreten Ausgestaltung lassen sich die elektrische Spannung bzw. der elektrische Strom als Stellgröße auf einfache steuerungstechnische Weise nutzen.

Die weiter bevorzugten Ausgestaltungen gemäß den Ansprüchen 7 und 8 betreffen die Realisierung eines Betriebs-Modus und eines Standby-Modus für die Steuerungsanordnung. Während im Betriebs-Modus vorzugsweise der gesamte Funktionsumfang der Antriebsanordnung zur Verfügung steht, sind im Standby-Modus nur Minimalfunktionen verfügbar. Der hiermit verbundene Vorteil besteht darin, dass der Stromverbrauch im Standby-Modus außerordentlich gering gehalten werden kann. Vorzugsweise ist es so, dass der Standby-Modus auf die Erfüllung einer Standby-Bedingung eingestellt wird.

Interessant ist nun gemäß Anspruch 7 die Überlegung, dass die Überwachungsroutine, nicht jedoch die Halteroutine im Standby-Modus läuft. Entsprechend ist es gemäß Anspruch 8 vorgesehen, dass auf die Steuerungsanordnung auf die Erfassung der vorbestimmten Klappenauslenkung in den Betriebs-Modus gebracht und die Halteroutine ausgelöst wird. Damit ergibt sich eine besonders stromsparende Umsetzung der vorschlagsgemäßen Lösung.

Die ebenfalls bevorzugten Ausgestaltungen gemäß den Ansprüchen 9 und 10 betreffen die Überlegung, dass in dem vorschlagsgemäßen Halte-Regelkreis die Höhe der von der Antriebsanordnung zum Halten der Klappe erzeugten Rückstellkraft ermittelt und berücksichtigt werden kann. Beispielsweise wird gemäß Anspruch 10 vermutet, dass ein Übersteigen der Rückstellkraft über eine vorbestimmte Betätigungsschwelle mit hoher Wahrscheinlichkeit auf eine manuelle Einwirkung des Benutzers auf die Klappe zurückgeht. Entsprechend ist es in einer Alternative vorgesehen, dass in diesem Fall die Halteroutine verlassen wird. Alternativ oder zusätzlich kann es gemäß Anspruch 10 vorgesehen sein, dass je nach Richtung der Rückstellkraft eine Verstellroutine wie eine Schließverstellung oder eine Öffnungsverstellung ausgelöst wird. Die Halteroutine wird also gewissermaßen doppelt genutzt, nämlich einerseits für das originäre Halten der Klappe und andererseits für die Erfassung einer eventuellen manuellen Krafteinwirkung des Benutzers auf die Klappe.

Eine weitere Möglichkeit zur Erfassung einer Benutzerbetätigung besteht darin, dass der Klappe ein Betätigungssensor gemäß Anspruch 11 zugeordnet ist. Damit lässt sich die Wahrscheinlichkeit für ein benutzerseitig ungewünschtes Halten der Klappe weiter reduzieren.

Die weiter bevorzugte Ausgestaltung gemäß Anspruch 12 betrifft die Ausstattung der Antriebsanordnung mit einer Aktivseite in Form eines motorischen Antriebs und mit einer Passivseite in Form einer Federeinheit. Insbesondere für den Fall, dass es sich bei der Federeinheit um eine Gasdruckfeder handelt, ist mit Alterungserscheinungen zu rechnen, die sich in einer Reduzierung der Federkraft der Federeinheit äußern. Diese ungewünschte Reduzierung der Federkraft lässt sich im Rahmen der Halteroutine leicht erfassen, da der motorische Antrieb in Abhängigkeit vom Alterungszustand der Federeinheit mehr oder weniger Antriebskraft, meist gegen die Gravitation, in die Klappe einleiten muss, um die Klappe in der Halte-Klappenstellung zu halten. Auf die Erfassung einer vorbestimmten Reduzierung der Federkraft der Federeinheit wird dabei eine Fehlerroutine durchgeführt, die gemäß Anspruch 13 unterschiedlich ausgestaltet sein kann. So ist es möglich, auf eine alterungsbedingte Reduzierung der Federkraft der Federeinheit frühzeitig zu reagieren, beispielsweise, indem die Federeinheit ausgetauscht wird.

Eine einfach umzusetzende Variante für die Erfassung der vorbestimmten Reduzierung ergibt sich aus Anspruch 14, nach dem die Stellgröße entsprechend überprüft wird. Vorzugsweise wird das Auftreten der vorbestimmten Reduzierung der Federkraft der Federeinheit durch eine Überprüfung der Stellgröße im Halte-Regelkreis erfasst. Hierfür ist weiter vorzugsweise ein Fehlerkriterium definiert, das die vorbestimmte Reduzierung der Federkraft der Federeinheit gewissermaßen repräsentiert. Diese Überprüfung der Stellgröße lässt sich leicht umsetzen, da der Halte-Regelkreis für das Halten der Klappe ohnehin vorgesehen ist.

Nach einer weiteren Lehre gemäß Anspruch 15, der ebenfalls eigenständige Bedeutung zukommt, wird die Klappenanordnung mit der gegenüber der Kraftfahrzeugkarosserie verstellbaren Klappe, mit der der Klappe zugeordneten Antriebsanordnung und der Steuerungsanordnung zur Ansteuerung der Antriebsanordnung beansprucht. Auch insoweit darf auf alle Ausführungen zu der erstgenannten Lehre verwiesen werden.

Bei der besonders bevorzugten Ausgestaltung gemäß Anspruch 16 ist die Klappe um eine horizontale Schwenkachse schwenkbar, so dass das Klappengewicht vorzugsweise in Schließrichtung der Klappe wirkt. Dabei ist die Systemreibung gemäß Anspruch 17 vorzugsweise so ausgelegt, dass die Klappe mittels der Haft-Systemreibung in mindestens einer unbestromten Zwischenstellung gehalten wird, wobei, vorzugsweise, die nach dem Überwinden der Haft-Systemreibung einsetzende Gleit-Systemreibung zum Halten der Klappe aber nicht ausreicht. Bei einer derartigen Ausgestaltung ist die Klappe also dank der Systemreibung selbsthaltend ausgestaltet, soweit sich die Klappe in einem statischen, also unbewegten Zustand befindet. Sobald jedoch äußere Einflüsse wie ein Windstoß, ein Zuschlagen einer Tür, eine Beladung des Kraftfahrzeugs, ein Umklappen eines Laderaumbodens o.dgl. einen entsprechenden mechanischen Impuls in die Klappe einleitet, der zu dem angesprochenen Überwinden der Haft-Systemreibung und dem Einsetzen der Gleit-Systemreibung führt, ist eine zusätzliche Maßnahme erforderlich, um die Klappe zu halten. Vorschlagsgemäß steht hierfür der Halte-Regelkreis zur Verfügung, ohne dass es einer zusätzlichen, mechanischen Bremse bedarf.

Im Folgenden wird die Erfindung anhand einer lediglich ein Ausführungsbeispiel darstellenden Zeichnung näher erläutert. In der Zeichnung zeigt
- Fig. 1: den Heckbereich eines Kraftfahrzeugs mit einer vorschlagsgemäßen Klappenanordnung,
- Fig. 2: die Antriebsanordnung der Klappenanordnung gemäß Fig. 1 in einer schematischen Darstellung und
- Fig. 3: ein vorschlagsgemäßes Verfahren für den Betrieb der Klappenanordnung gemäß Fig. 1.

Das vorschlagsgemäße Verfahren ist auf den Betrieb einer motorischen Klappenanordnung 1 eines Kraftfahrzeugs gerichtet, wobei die Klappenanordnung 1 eine gegenüber einer Kraftfahrzeugkarosserie 3 schwenkbare Klappe 4 aufweist. Die Klappe 4 ist um eine Schwenkachse 4a schwenkbar, deren Lage gegenüber der Kraftfahrzeugkarosserie 3 fest oder veränderlich vorgesehen sein kann. Im Übrigen ist der Begriff "Klappe" vorliegend weit zu verstehen. Er umfasst neben schwenkbaren Heckklappen, Heckdeckeln, Fronthauben, Motorhauben auch schwenkbare Seitentüren.

Die Klappenachse 4a der Klappe 4 ist bei dem dargestellten und insoweit bevorzugten Ausführungsbeispiel im Wesentlichen horizontal ausgerichtet, so dass die Gewichtskraft der Klappe 4 zumindest über einen Verstellbereich der Klappe 4 in deren Schließrichtung wirkt.

Die Klappenanordnung 1 weist eine rücktreibbare Antriebsanordnung 5 zur motorischen Verstellung der Klappe 4 auf. Die Klappenanordnung 1 weist ferner eine Steuerungsanordnung 6 zur Ansteuerung der Antriebsanordnung 5 auf. Die Steuerungsanordnung 6 kann ausschließlich der Antriebsanordnung 5 zugeordnet sein, was einem dezentralen Steuerungskonzept entspricht. Grundsätzlich kann es aber auch vorgesehen sein, dass die Steuerungsanordnung 6 zumindest zum Teil einer übergeordneten Kraftfahrzeugsteuerung zugeordnet ist.

Wesentlich ist nun zunächst, dass mittels der Steuerungsanordnung 6 aus einer unbestromten Zwischenstellung der Klappe 4 heraus in einer Überwachungsroutine 7 eine, hier und vorzugsweise gravitationsbedingte, vorbestimmte Klappenauslenkung erfasst wird.

Wesentlich ist weiter, dass auf die Erfassung der vorbestimmten Klappenauslenkung eine Halteroutine 8 ausgelöst wird, in der die Antriebsanordnung 5 auf eine Halte-Klappenstellung in einem Halte-Regelkreis geregelt wird. Diese zweistufige Vorgehensweise über die Überwachungsroutine und über die der Überwachungsroutine nachgeschalteten Halteroutine erlaubt einerseits einen in steuerungstechnischer Hinsicht modularen Aufbau, in dem die Überwachungsroutine 7 in einem ersten Steuermodul, insbesondere in einem ersten Softwaremodul, und die Halteroutine 8 in einem zweiten Steuermodul, insbesondere in einem zweiten Softwaremodul, untergebracht sein kann. Ferner kann die Überwachungsroutine 7, wie noch erläutert wird, in einem stromsparenden Standby-Modus laufen. Schließlich führt die vorschlagsgemäße Lösung zu einem sicheren Halten der Klappe 4 in Zwischenstellungen, ohne dass eine zusätzliche mechanische Bremse vorgesehen sein muss.

Bei dem in der Zeichnung dargestellten Ausführungsbeispiel weist die Antriebsanordnung 5 einen ersten Antrieb 9 und einen zweiten Antrieb 10 auf, die an gegenüberliegenden Seiten der Klappe 4 angreifen. Hier und vorzugsweise handelt es sich bei den Antrieben 9, 10 um Spindelantriebe. Alle anderen Arten von Antrieben können hier jedoch Anwendung finden.

Grundsätzlich kann es vorgesehen sein, dass in der Halteroutine 8 beide Antriebe 9, 10 auf die Halte-Klappenstellung geregelt werden. Hier und vorzugsweise ist es jedoch so, dass nur einer der beiden Antriebe 9, 10, hier der in Fig. 2 links dargestellte Antrieb 9, auf die Halte-Klappenstellung geregelt wird. Im Folgenden wird daher stets auf den Antrieb 9 Bezug genommen. Alle diesbezüglichen Ausführungen gelten für den weiteren Antrieb 10 entsprechend.

Für die Definition der Halte-Klappenstellung sind verschiedene vorteilhafte Varianten denkbar. In einer bevorzugten Variante ist die Halte-Klappenstellung als die Zwischenstellung definiert, aus der heraus die vorbestimmte Klappenauslenkung stattgefunden hat. Beispielsweise kann es vorgesehen sein, dass die Steuerungsanordnung 6 die Klappenstellung fortlaufend speichert, so dass im Zustand der unbestromten Zwischenstellung ein Wert für die Zwischenstellung im Speicher der Steuerungsanordnung 6 abgelegt ist. Darauf basierend kann die Antriebsanordnung 5 dann in der Halteroutine auf die Zwischenstellung geregelt werden.

Es kann aber auch vorteilhaft sein, dass es sich bei der Halte-Klappenstellung um die ausgelenkte Klappenstellung handelt. Dies ist insoweit vorteilhaft, als im Rahmen der Halteroutine keine eventuell überraschende Rückbewegung der Klappe 4 erfolgt.

Um einem versehentlichen Auslösen der Halteroutine vorzubeugen, ist die die Halteroutine auslösende, vorbestimmte Klappenauslenkung in geeigneter Weise zu definieren. Vorzugsweise ist die vorbestimmte Klappenauslenkung eine Auslenkung der Klappe 4 aus der jeweiligen Zwischenstellung heraus um einen vorbestimmten Mindest-Klappenverstellweg. Alternativ oder zusätzlich kann die vorbestimmte Klappenauslenkung auch durch eine Mindest-Klappengeschwindigkeit und/oder eine Mindest-Klappenbeschleunigung definiert sein.

Für die Erfassung der vorbestimmten Klappenauslenkung kann vorteilhafter Weise die Generatorspannung eines Antriebsmotors 9a der Antriebsanordnung 5 herangezogen werden, die sich beim Rücktreiben des Antriebsstrangs der Antriebsanordnung 5 ergibt. Die Generatorspannung kann grundsätzlich auch dafür genutzt werden, zumindest einen Teil der Steuerungsanordnung 6 mit einer elektrischen Spannung zu versorgen, bis die Steuerungsanordnung 6 in noch zu erläuternder Weise aufgeweckt worden ist.

Alternativ oder zusätzlich kann es vorgesehen sein, dass in der Überwachungsroutine zur Erfassung der vorbestimmten Klappenauslenkung das Sensorsignal eines der Antriebsanordnung 1 zugeordneten Sensors 11 überwacht wird.

Bei dem Halte-Regelkreis handelt es sich um einen Regelkreis mit Rückkopplungsstrang, der grundsätzlich auch kaskadiert vorliegen kann. Bei der Führungsgröße des Halte-Regelkreises handelt es sich vorzugsweise um die Halte-Klappenstellung, während die Stellgröße des Halte-Regelkreises vorzugsweise die elektrische Spannung und/oder der elektrische Strom mindestens eines Antriebsmotors 9a der Antriebsanordnung 1 ist. Die regelungstechnischen Einzelheiten eines solchen Regelkreises als solche sind aus dem Stand der Technik bekannt.

Die Steuerungsanordnung 6 weist vorzugsweise eine Treibereinheit zur Beschaltung der Antriebsanordnung 5 mit elektrischer Antriebsleistung auf. Hier können beispielsweise die üblichen Brückenschaltungen, insbesondere H-Brückenschaltungen, Anwendung finden. Ferner ist die Steuerungsanordnung 6 mit einer Logikeinheit zur Ansteuerung der Treibereinheit ausgestattet. Die Logikeinheit kann grundsätzlich auch anderen Zwecken dienen. Beispielsweise kann die Logikeinheit die Überprüfung der Authentifizierung des Bedieners beim Öffnen der Klappe 4 übernehmen.

Im Sinne eines stromsparenden Betriebs ist es vorzugsweise vorgesehen, dass die Steuerungsanordnung 6 bei in einer Zwischenstellung befindlicher Klappe 4 auf die Erfüllung einer Standby-Bedingung aus einem Betriebsmodus in einen Standby-Modus gebracht wird. Der Standby-Modus ist hier und vorzugsweise so definiert, dass zwar die Überwachungsroutine 7, nicht jedoch die Halteroutine 8 läuft. In besonders bevorzugter Ausgestaltung sind im Standby-Modus alle stromverbrauchenden Funktionen der Steuerungsanordnung 6 deaktiviert, soweit diese nicht zum Aufwecken der Steuerungsanordnung 6 aus dem Standby-Modus heraus benötigt werden.

Die Standby-Bedingung ist hier und vorzugsweise der Ablauf einer vorbestimmten Standby-Zeitspanne, ohne dass eine motorische Ansteuerung der Antriebsanordnung 5 erfolgt ist. Andere Varianten für die Definition der Standby-Bedingung sind denkbar.

Vorzugsweise wird die Steuerungsanordnung 6 auf die Erfassung der vorbestimmten Klappenauslenkung in den Betriebs-Modus gebracht, worauf vorzugsweise das Auslösen der Halteroutine 8 folgt. Dies ist der Darstellung gemäß Fig. 3 zu entnehmen.

Innerhalb der in Fig. 3 schematisch dargestellten Überwachungsroutine 7 findet zunächst ein Überwachungsschritt 12 statt, in dem geprüft wird, ob überhaupt eine Klappenauslenkung stattgefunden hat. Dies kann beispielsweise basierend auf dem Sensorsignal des Sensors 11 erfolgen. In dem Vergleichsschritt 13 wird überprüft, ob die erfasste Klappenauslenkung den Kriterien für eine vorbestimmte Klappenauslenkung entspricht. Falls dies nicht der Fall ist, erfolgt ein Sprung zurück auf den Überwachungsschritt 12. Falls die erfasste Klappenauslenkung den Kriterien für die vorbestimmte Klappenauslenkung entspricht, wird der Aufweckschritt 14 ausgelöst, der die Überführung der Steuerungsanordnung 6 vom Standby-Modus in den Betriebs-Modus umfasst.

Anschließend wird die in Fig. 3 dargestellte Halteroutine 8 ausgelöst, in der die Regelung 15 auf die Halte-Klappenstellung ausgelöst wird. Im Zuge der Regelung wird vorzugsweise ein Wert für die von der Antriebsanordnung 5 erzeugte Rückstellkraft ermittelt. Um sicherzustellen, dass keine übermäßigen, einklemmrelevanten Kräfte wirken, ist der Halte-Regelkreis vorzugsweise so ausgelegt, dass der Wert der Rückstellkraft auf einen vorbestimmten Rückstellkraft-Grenzwert begrenzt wird.

Für die Ermittlung der Rückstellkraft sind verschiedene vorteilhafte Varianten denkbar. Vorzugsweise ist es so, dass aus der elektrischen Spannung und/oder dem elektrischen Strom mindestens eines Antriebsmotors 9a der Antriebsanordnung 5 basierend auf einem elektrischen Antriebsmodell des betreffenden Antriebsmotors 9a auf die jeweilige Rückstellkraft geschlossen wird. Grundsätzlich können die Werte für Spannung und/oder Strom der oben angesprochenen Stellgröße entsprechen oder von dieser abgeleitet werden.

Der besondere Vorzug der Ermittlung eines Wertes für die Rückstellkraft besteht darin, dass ein auf eine Verstellung der Klappe 4 gerichteter Benutzerwunsch erfasst werden kann, der sich in einer benutzerseitigen Krafteinwirkung auf die Klappe 4 äußert. Hierfür wird die Rückstellkraft mittels der Steuerungsanordnung 6 in einem Vergleichsschritt 16 daraufhin überprüft, ob von der Rückstellkraft eine vorbestimmte Betätigungsschwelle überstiegen wird. Bei Übersteigen der Betätigungsschwelle durch die Rückstellkraft wird in einer bevorzugten Alternative die Halteroutine 8 verlassen. Damit wird zunächst einmal sichergestellt, dass die Steuerungsanordnung 6 mit der Halteroutine 8 nicht gegen den Benutzer arbeitet.

Alternativ oder zusätzlich kann eine Verstellroutine 18 ausgelöst werden, wie der Darstellung gemäß Fig. 3 zu entnehmen ist. In der Verstellroutine 18 wird vorzugsweise eine motorische Verstellung der Klappe 4, insbesondere eine motorische Schließverstellung in die Schließstellung der Klappe 4 oder eine motorische Öffnungsverstellung in die Offenstellung der Klappe 4, in einer der Rückstellkraft entgegengesetzten Verstellrichtung bewirkt. Drückt der Benutzer also die Klappe 4 in Schließrichtung, so wird in der Halteroutine 8 zunächst einmal eine Rückstellkraft erzeugt, die der Kraftwirkung des Benutzers entgegenwirkt. Sofern die Rückstellkraft die Betätigungsschwelle übersteigt, folgt die Steuerungsanordnung 6 durch eine entsprechende Ansteuerung der Antriebsanordnung 5 dem Benutzerwunsch durch eine motorische Verstellung der Klappe 4 in Schließrichtung.

Weiter alternativ oder zusätzlich ist es denkbar, dass der Benutzer auf sonstige Weise einen Verstellwunsch der Klappe 4 äußert. Dies kann beispielsweise über die Betätigung einer Funkfernbedienung vorgesehen sein. Hierfür ist dem Vergleichschritt 16 ein weiterer, auf die Abfrage eines eventuellen Benutzerwunsches gerichteter Abfrageschritt 17 nachgeschaltet, der wiederum zum Auslösen der Verstellroutine 18 führen kann.

Um wie oben angesprochen weiter zu vermeiden, dass die Halteroutine 8 gegen den Benutzerwunsch arbeitet, ist der Klappe 4 ein Betätigungssensor 19 zur Erfassung einer Benutzerbetätigung zugeordnet. In diesem Rahmen ist es vorgesehen, dass auf die Erfassung einer Benutzerbetätigung die Halteroutine 8 verlassen wird und/oder eine oben erläuterte Verstellroutine 18 ausgelöst wird. Hier und vorzugsweise handelt es sich bei dem Betätigungssensor 19 um einen Näherungssensor zur Erfassung einer Benutzerbewegung. Alternativ kann es sich bei dem Betätigungssensor 19 um einen Kraftsensor zur Erfassung einer Benutzerkrafteinwirkungauf die Klappe 4, insbesondere einer benutzerseitig in die Klappe 4 eingeprägten Handkraft, handeln.

Die Überführung der Steuerungsanordnung 6 zurück in den Standby-Modus kann auf unterschiedliche Weise vorgesehen sein. In Fig. 3 ist dies beispielhaft, angedeutet durch das Bezugszeichen 20, nach Abschluss der Verstellroutine 18 vorgesehen.

Es wurde weiter oben schon angesprochen, dass die Antriebsanordnung 5 einen motorischen Antrieb 9, 10 oder zwei motorische Antriebe 9, 10 aufweisen kann. In einer weiteren, bevorzugten Variante ist es vorgesehen, dass die Antriebsanordnung 5 zur motorischen Verstellung der Klappe 4 einen Antrieb 9 aufweist und dass die Antriebsanordnung 5 zur Einleitung einer Federkraft in die Klappe 4 eine separat von dem Antrieb 9 ausgestaltete, einfedernde Federeinheit, insbesondere eine Gasdruckfedereinheit, aufweist. Die Federeinheit dient vorzugsweise der Unterstützung des motorischen Antriebs 9 gegen die Gravitation.

Wie ebenfalls weiter oben angesprochen, unterliegt die Federeinheit einem Alterungsverhalten, insbesondere wenn es sich bei der Federeinheit um eine Gasdruckfedereinheit handelt. Dieses Alterungsverhalten wird vorzugsweise mittels der Steuerungsanordnung 6 erfasst. Im Einzelnen ist es vorzugsweise so, dass mittels der Steuerungsanordnung 6 in der Halteroutine eine vorbestimmte, insbesondere alterungsbedingte, Reduzierung der Federkraft der Federeinheit, insbesondere eine Reduzierung der Federkraft der Federeinheit unter eine Grenzfederkraft, erfasst und daraufhin eine Fehlerroutine durchgeführt wird. Dabei ist die Grenzfederkraft weiter vorzugsweise abhängig von der Klappenstellung und/oder von dem Einfederweg der Federeinheit.

Für die Ausgestaltung der Fehlerroutine sind zahlreiche vorteilhafte Varianten denkbar. In einer ersten bevorzugten Variante wird in der Fehlerroutine eine Warnmeldung hinsichtlich des Alterungszustands der Federeinheit über eine Anzeigeeinrichtung abgegeben. Alternativ oder zusätzlich ist es vorgesehen, dass in der Fehlerroutine ein Fehlerspeicher hinsichtlich des Alterungszustands der Federeinheit gesetzt wird.

Da sich die Reduzierung der Federkraft der Federeinheit nicht ohne Weiteres direkt erfassen lässt, ist hierfür eine indirekte Vorgehensweise bevorzugt, indem die oben angesprochene Stellgröße des Halte-Regelkreises überprüft wird. Vorzugsweise wird mittels der Steuerungsanordnung 6 in der Halteroutine zur Erfassung der vorbestimmten Reduzierung der Federkraft der Federeinheit die Stellgröße im Halte-Regelkreis auf die Erfüllung eines Fehlerkriteriums hin überprüft. Dabei ist das Fehlerkriterium vorzugsweise dadurch definiert, dass die Stellgröße oder ein zeitlicher Mittelwert der Stellgröße eine Grenzstellgröße übersteigt. Die Grenzstellgröße hängt weiter vorzugsweise von der der Klappenstellung und/oder von einer Hanglage des Kraftfahrzeugs 2 und/oder einer Umgebungstemperatur des Kraftfahrzeugs 2 ab. Diese Abhängigkeiten lassen sich leicht in Versuchen ermitteln und in einem Speicher der Steuerungsanordnung 6 ablegen. Dabei kann auch das Alter der Federeinheit berücksichtigt werden, beispielsweise um zu vermeiden, dass eine langsam alternde, aber noch hinreichend funktionstüchtige Federeinheit zum Setzen des obigen Fehlerspeichers führt.

Es wurde bereits darauf hingewiesen, dass die Steuerungsanordnung 6 vorzugsweise über eine Software verfügt, die das vorschlagsgemäße Verfahren abbildet.

Nach einer weiteren Lehre, der ebenfalls eigenständige Bedeutung zukommt, wird die auf die Durchführung des vorschlagsgemäßen Verfahrens eingerichtete Klappenanordnung 1 als solche beansprucht. Die Klappenanordnung 1 weist entsprechend eine gegenüber der Kraftfahrzeugkarosserie 3 verstellbare Klappe 4 auf. Ferner ist die Klappenanordnung 1 mit einer der Klappe 4 zugeordneten Antriebsanordnung 5 und einer obigen Steuerungsanordnung 6 ausgestattet.

Bei dem in Fig. 1 dargestellten und insoweit bevorzugten Ausführungsbeispiel ist die Klappe 4 um eine horizontale Schwenkachse 4a schwenkbar, die, wie weiter oben angesprochen, gegenüber der Kraftfahrzeugkarosserie 3 starr oder verstellbar angeordnet sein kann. Entsprechend drängt die Gravitationskraft die Klappe 4 in Schließrichtung, wie ebenfalls bereits erläutert worden ist.

Die Systemreibung, also die Reibung, die für eine Verstellung der Klappe 4 überwunden werden muss, ist so ausgelegt, dass zumindest im Normalzu- stand, vorzugsweise stets, die Klappe 4 mittels der Haft-Systemreibung in min- destens einer unbestromten Zwischenstellung, vorzugsweise in allen Zwischenstellungen, gehalten wird. In besonders bevorzugter Ausgestaltung ist es jedoch so, dass die nach dem Überwinden der Haft-Systemreibung einsetzende Gleit-Systemreibung zum Halten der Klappe 4, insbesondere gegenüber der Gewichtskraft der Klappe 4, nicht ausreicht. Das ist der Zeitpunkt, in dem die Halteroutine 8 auf die Erfassung der vorbestimmten Klappenauslenkung ausgelöst wird. Das Halten der Klappe 4 erfolgt also wie angesprochen rein steuerungstechnisch, ohne dass es einer mechanischen Bremse bedarf.

Der Normalzustand ist hier und vorzugsweise so definiert, dass sich das Kraftfahrzeug 2 in einer Hanglage befindet, die einer Straßensteigung innerhalb von +/-40%, vorzugsweise von +/-30% entspricht. Außerhalb des Normalzustands, also bei einer außerordentlich starken Hanglage, kann es sein, dass das Halten der Klappe 4 in jedweder Stellung rein steuerungstechnisch erfolgt, da die Haftreibung für das Halten der Klappe 4 ggf. nicht ausreicht.

## Patentansprüche

1. Verfahren für den Betrieb einer motorischen Klappenanordnung (1) eines Kraftfahrzeugs (2), wobei die Klappenanordnung (1) eine gegenüber einer Kraftfahrzeugkarosserie (3) schwenkbare Klappe (4) aufweist, wobei die Klappenanordnung (1) eine rücktreibbare Antriebsanordnung (5) zur motorischen Verstellung der Klappe (4) und eine Steuerungsanordnung (6) zur Ansteuerung der Antriebsanordnung (5) aufweist, wobei mittels der Steuerungsanordnung (6) aus einer unbestromten Zwischenstellung der Klappe (4) heraus in einer Überwachungsroutine (7) eine, insbesondere gravitationsbedingte, vorbestimmte Klappenauslenkung erfasst wird und auf die Erfassung der vorbestimmten Klappenauslenkung eine Halteroutine (8) ausgelöst wird, in der die Antriebsanordnung (5) auf eine Halte-Klappenstellung in einem Halte-Regelkreis geregelt wird.

2. Verfahren nach Anspruch 1, **dadurch gekennzeichnet, dass** die Antriebsanordnung (5) zur motorischen Verstellung der Klappe (4) zwei Antriebe (9, 10) aufweist, und dass in der Halteroutine beide Antriebe (9, 10) auf die Hal- te-Klappenstellung geregelt werden, oder, dass nur einer der beiden Antriebe (9, 10) auf die Halte-Klappenstellung geregelt wird.

3. Verfahren nach Anspruch 1 oder 2, **dadurch gekennzeichnet, dass** die Halte-Klappenstellung die Zwischenstellung ist, oder, dass die Halte-Klappenstellung die ausgelenkte Klappenstellung ist.

4. Verfahren nach einem der vorhergehenden Ansprüche, **dadurch gekennzeichnet, dass** die vorbestimmte Klappenauslenkung eine Auslenkung der Klappe (4) aus der Zwischenstellung heraus um einen vorbestimmten Mindest-Klappenverstellweg und/oder mit einer Mindest-Klappengeschwindigkeit und/oder mit einer Mindest-Klappenbeschleunigung ist.

5. Verfahren nach einem der vorhergehenden Ansprüche, **dadurch gekennzeichnet, dass** in der Überwachungsroutine (7) zur Erfassung der vorbestimmten Klappenauslenkung die Generatorspannung eines Antriebsmotors (9a) der Antriebsanordnung (5) und/oder das Sensorsignal eines der Antriebsanordnung (5) zugeordneten Sensors (11) überwacht wird.

6. Verfahren nach einem der vorhergehenden Ansprüche, **dadurch gekennzeichnet, dass** die Führungsgröße des Halte-Regelkreises die Halte-Klappenstellung und die Stellgröße des Halte-Regelkreises die elektrische Spannung und/oder der elektrische Strom mindestens eines Antriebsmotors (9a) der Antriebsanordnung (5) ist.

7. Verfahren nach einem der vorhergehenden Ansprüche, **dadurch gekennzeichnet, dass** die Steuerungsanordnung (6) bei in einer Zwischenstellung befindlicher Klappe (4) auf die Erfüllung einer Standby-Bedingung aus einem Betriebs-Modus in einen Standby-Modus gebracht wird, in dem die Überwachungsroutine (7), nicht jedoch die Halteroutine (8) läuft, vorzugsweise, dass die Standby-Bedingung der Ablauf einer vorbestimmten Standby-Zeitspanne ist, ohne dass eine motorische Ansteuerung der Antriebsanordnung (5) erfolgt ist.

8. Verfahren nach Anspruch 7, **dadurch gekennzeichnet, dass** die Steuerungsanordnung (6) auf die Erfassung der vorbestimmten Klappenauslenkung in den Betriebs-Modus gebracht und die Halteroutine (8) ausgelöst wird.

9. Verfahren nach einem der vorhergehenden Ansprüche, **dadurch gekennzeichnet, dass** in der Halteroutine (8) ein Wert für die von der Antriebsanordnung (5) erzeugte Rückstellkraft ermittelt wird, vorzugsweise, dass der Halte-Regelkreis so ausgelegt ist, dass der Wert der Rückstellkraft auf einen vorbestimmten Rückstellkraft-Grenzwert begrenzt wird.

10. Verfahren nach Anspruch 9, **dadurch gekennzeichnet, dass** die Rückstellkraft mittels der Steuerungsanordnung (6) daraufhin überprüft wird, ob eine vorbestimmte Betätigungsschwelle überstiegen wird und dass bei Übersteigen der Betätigungsschwelle die Halteroutine (8) verlassen wird und/oder eine Verstellroutine (18) ausgelöst wird, in der eine motorische Verstellung der Klappe (4), insbesondere eine motorische Schließverstellung in die Schließstellung der Klappe (4) oder eine motorische Öffnungsverstellung in die Offenstellung der Klappe (4), in einer der Rückstellkraft entgegengesetzten Verstellrichtung bewirkt wird.

11. Verfahren nach einem der vorhergehenden Ansprüche, **dadurch gekennzeichnet, dass** der Klappe (4) ein Betätigungssensor (19) zur Erfassung einer Benutzerbetätigung zugeordnet ist und dass auf die Erfassung einer Benutzerbetätigung die Halteroutine (8) verlassen wird und/oder eine Verstellroutine (18) ausgelöst wird, in der eine motorische Verstellung der Klappe (4), insbesondere eine motorische Schließverstellung oder eine motorische Öffnungsverstellung, bewirkt wird, vorzugsweise, dass der Betätigungssensor (19) ein Näherungssensor zur Erfassung einer Benutzerbewegung oder ein Kraftsensor zur Erfassung einer Benutzerkrafteinwirkung ist.

12. Verfahren nach einem der vorhergehenden Ansprüche, **dadurch gekennzeichnet, dass** die Antriebsanordnung (5) zur motorischen Verstellung der Klappe (4) einen Antrieb (9) aufweist und dass die Antriebsanordnung (5) zur Einleitung einer, insbesondere gegen die Gravitation wirkenden, Federkraft in die Klappe (4) eine separat von dem Antrieb (9) ausgestaltete, einfedernde Federeinheit, insbesondere eine Gasdruckfedereinheit, aufweist und dass mittels der Steuerungsanordnung (6) in der Halteroutine eine vorbestimmte, insbesondere alterungsbedingte, Reduzierung der Federkraft der Federeinheit, insbesondere eine Reduzierung der Federkraft der Federeinheit unter eine Grenzfederkraft, erfasst und daraufhin eine Fehlerroutine durchgeführt wird.

13. Verfahren nach einem der vorhergehenden Ansprüche, **dadurch gekennzeichnet, dass** in der Fehlerroutine eine Warnmeldung hinsichtlich des Alterungszustands der Federeinheit über eine Anzeigeeinrichtung abgegeben wird, und/oder, dass in der Fehlerroutine ein Fehlerspeicher hinsichtlich des Alterungszustands der Federeinheit gesetzt wird.

14. Verfahren nach einem der vorhergehenden Ansprüche, **dadurch gekennzeichnet, dass** mittels der Steuerungsanordnung (6) in der Halteroutine zur Erfassung der vorbestimmten Reduzierung der Federkraft der Federeinheit die Stellgröße im Halte-Regelkreis auf die Erfüllung eines Fehlerkriteriums hin überprüft wird, vorzugsweise, dass das Fehlerkriterium dadurch definiert ist, dass die Stellgröße oder ein zeitlicher Mittelwert der Stellgröße, eine Grenzstellgröße übersteigt, vorzugsweise, dass die Grenzstellgröße von der Klappenstellung und/oder von einer Hanglage des Kraftfahrzeugs (2) und/oder einer Umgebungstemperatur des Kraftfahrzeugs (2) abhängt.

15. Klappenanordnung, wobei die Klappenanordnung (1) eine gegenüber einer Kraftfahrzeugkarosserie (3) schwenkbare Klappe (4) aufweist, wobei die Klappenanordnung (1) eine rücktreibbare Antriebsanordnung (5) zur motorischen Verstellung der Klappe (4) und eine Steuerungsanordnung (6) zur Ansteuerung der Antriebsanordnung (5) aufweist, wobei die Steuerungsanordnung (6) aus einer unbestromten Zwischenstellung der Klappe (4) heraus in einer Überwachungsroutine (7) eine, insbesondere gravitationsbedingte, vorbestimmte Klappenauslenkung erfasst und die Steuerungsanordnung (6) auf die Erfassung der vorbestimmten Klappenauslenkung eine Halteroutine (8) auslöst, in der die Steuerungsanordnung (6) die Antriebsanordnung (5) auf eine Halte-Klappenstellung in einem Halte-Regelkreis regelt.

16. Klappenanordnung nach Anspruch 15, **dadurch gekennzeichnet, dass** die Klappe (4) um eine horizontale Schwenkachse (4a) schwenkbar ist.

17. Klappenanordnung nach Anspruch 15 oder 16, **dadurch gekennzeichnet, dass** die Systemreibung so ausgelegt ist, dass die Klappe (4) mittels der Haft-Systemreibung in mindestens einer unbestromten Zwischenstellung gehalten wird, vorzugsweise, dass die nach dem Überwinden der Haft-Systemreibung einsetzende Gleit-Systemreibung aber zum Halten der Klappe (4) nicht ausreicht.

## Claims

1. Method for the operation of a motorized flap arrangement (1) of a motor vehicle (2), wherein the flap arrangement (1) has a flap (4) which is pivotable relative to a car body (3), wherein the flap arrangement (1) has a reversible drive arrangement (5) for motorized adjustment of the flap (4) and a control arrangement (6) for controlling the drive arrangement (5),
wherein a predetermined flap deflection, in particular caused by gravity, from a deenergized intermediate position of the flap (4) is detected by means of the control arrangement (6) in a monitoring routine (7) and on detection of the predetermined flap deflection a holding routine (8) is triggered, in which the drive arrangement (5) is controlled to a holding flap position in a holding control circuit.

2. Method according to Claim 1, **characterized in that** the drive arrangement (5) has two drives (9, 10) for motorized adjustment of the flap (4), and **in that** in the holding routine both drives (9, 10) are controlled to the holding flap position, or **in that** only one of the two drives (9, 10) is controlled to the holding flap position.

3. Method according to Claim 1 or 2, **characterized in that** the holding flap position is the intermediate position, or **in that** the holding flap position is the deflected flap position.

4. Method according to any one of the preceding claims, **characterized in that** the predetermined flap deflection is a deflection of the flap (4) from the intermediate position by a predetermined minimum flap adjustment distance and/or with a minimum flap speed and/or with a minimum flap acceleration.

5. Method according to any one of the preceding claims, **characterized in that** in the monitoring routine (7) the generator voltage of a drive motor (9a) of the drive arrangement (5) and/or the sensor signal of a sensor (11) associated with the drive arrangement (5) is monitored for the detection of the predetermined flap deflection.

6. Method according to any one of the preceding claims, **characterized in that** the control variable of the holding control circuit is the holding flap position, and the controlled variable of the holding control circuit is the electric voltage and/or the electric current of at least one drive motor (9a) of the drive arrangement (5).

7. Method according to any one of the preceding claims, **characterized in that** with the flap (4) in an intermediate position the control arrangement (6) is brought from an operating mode into a standby mode to fulfil a standby condition in which the monitoring routine (7) runs, but not the holding routine (8), preferably **in that** the standby condition takes place during a predetermined standby period without motorized control of the drive arrangement (5).

8. Method according to Claim **7, characterized in that** the control arrangement (6) is brought into the operating mode for detection of the predetermined flap deflection and the holding routine (8) is triggered.

9. Method according to any one of the preceding claims, **characterized in that** in the holding routine (8) a value for the restoring force generated by the drive arrangement (5) is determined, preferably **in that** the holding control circuit is designed so that the value of the restoring force is limited to a predetermined restoring force limit.

10. Method according to Claim **9, characterized in that** the restoring force is then checked by means of the control arrangement (6) to determine whether a predetermined actuation threshold is exceeded and **in that** when the actuation threshold is exceeded the holding routine (8) is exited and/or an adjustment routine (18) is triggered, in which a motorized adjustment of the flap (4), in particular a motorized closing adjustment to the closing position of the flap (4) or a motor opening adjustment to the opening position of the flap (4), is effected in an adjustment direction opposite to the restoring force.

11. Method according to any one of the preceding claims, **characterized in that** the flap (4) is associated with an actuation sensor (19) for the detection of a user actuation and **in that** on detection of a user actuation the holding routine (8) is exited and/or an adjustment routine (18) is triggered, in which a motorized adjustment of the flap (4) is effected, in particular a motorized closing adjustment or a motorized opening adjustment, preferably **in that** the actuation sensor (19) is a proximity sensor for detecting a user movement or a force sensor for detecting a user force action.

12. Method according to any one of the preceding claims, **characterized in that** the drive arrangement (5) for motorized adjustment of the flap (4) has a drive (9) and **in that** the drive arrangement (5) has a deflecting spring unit, in particular a gas pressure spring unit, which is designed separately from the drive (9), for initiating a spring force into the flap (4), in particular acting against gravity, and **in that** a predetermined, in particular ageing-related, reduction of the spring force of the spring unit, in particular a reduction of the spring force of the spring unit to below a spring force limit, is detected by means of the control arrangement (6) in the holding routine, and thereupon an error routine is carried out.

13. Method according to any one of the preceding claims, **characterized in that** a warning message with respect to the ageing state of the spring unit is issued via a display device in the error routine, and/or **in that** in the error routine an error memory is set with respect to the ageing state of the spring unit.

14. Method according to any one of the preceding claims, **characterized in that** in the holding routine for detecting the predetermined reduction of the spring force of the spring unit the controlled variable in the holding control circuit is checked by means of the control arrangement (6) for the fulfilment of an error criterion, preferably **in that** the error criterion is defined such that the controlled variable or a time average of the controlled variable exceeds a controlled variable limit, preferably **in that** the controlled variable limit depends on the flap position and/or on an inclined position of the motor vehicle (2) and/or on an ambient temperature of the motor vehicle (2).

15. Flap arrangement, wherein the flap arrangement (1) has a flap (4) which is pivotable relative to a car body (3), wherein the flap arrangement (1) has a reversible drive arrangement (5) for motorized adjustment of the flap (4) and a control arrangement (6) for controlling the drive arrangement (5),
wherein the control arrangement (6) detects a predetermined flap deflection, in particular caused by gravity, from a deenergized intermediate position of the flap (4) in a monitoring routine (7) and on detection of the predetermined flap deflection the control arrangement (6) triggers a holding routine (8), in which the control arrangement (6) controls the drive arrangement (5) to a holding flap position in a holding control circuit.

16. Flap arrangement according to Claim 15, **characterized in that** the flap (4) is pivotable around a horizontal pivot axis (4a).

17. Flap arrangement according to Claim 15 or 16, **characterized in that** the system friction is designed so that the flap (4) is held by means of the adhesive system friction in at least one deenergized intermediate position, preferably **in that** the sliding system friction, which starts after overcoming the adhesive system friction, is not however sufficient for holding the flap (4).

## Revendications

1. Procédé pour le fonctionnement d'un ensemble volet motorisé (1) d'un véhicule automobile (2), l'ensemble volet (1) comprenant un volet (4) pivotant par rapport à une carrosserie de véhicule automobile (3), l'ensemble volet (1) comprenant un dispositif d'entraînement réversible (5) pour le déplacement motorisé du volet (4) et un dispositif de commande (6) pour la commande du dispositif d'entraînement (5) ;
au moyen du dispositif de commande (6), une déflexion de volet prédéterminée, en particulier un déflexion gravitationnelle, à partir d'une position intermédiaire non alimentée du volet (4), est détectée lors d'une routine de surveillance (7) et, à la suite de la détection de la déflexion de volet prédéterminée, une routine de maintien (8) est déclenchée, dans laquelle l'ensemble d'entraînement (5) est réglé sur une position de maintien du volet dans une boucle de régulation de maintien.

2. Procédé selon la revendication 1, **caractérisé en ce que** le dispositif d'entraînement (5) pour le déplacement motorisé du volet (4) comprend deux actionneurs (9, 10) et **en ce que**, dans la routine de maintien, les deux actionneurs (9, 10) sont réglés sur la position de maintien du volet, ou **en ce que** seul l'un des deux actionneurs (9, 10) est réglé sur la position de maintien du volet.

3. Procédé selon la revendication 1 ou la revendication 2, **caractérisé en ce que** la position de maintien du volet est la position intermédiaire, ou **en ce que** la position de maintien du volet est la position défléchie du volet.

4. Procédé selon l'une des revendications précédentes, **caractérisé en ce que** la déflexion de volet prédéterminée est une déflexion du volet (4) à partir de la position intermédiaire, sur une course de déplacement minimale prédéterminée et/ou avec une vitesse minimale et/ou avec une accélération minimale.

5. Procédé selon l'une des revendications précédentes, **caractérisé en ce que**, dans la routine de surveillance (7) pour détecter la déflexion de volet prédéterminée, la tension du générateur d'un moteur d'entraînement (9a) du dispositif d'entraînement (5) et/ou le signal du capteur d'un capteur (11) associé au dispositif d'entraînement (5) est/sont surveillé(e)(s).

6. Procédé selon l'une des revendications précédentes, **caractérisé en ce que** la grandeur de référence de la boucle de réglage de maintien est la position de maintien du volet et la grandeur de déplacement de la boucle de réglage de maintien est la tension électrique et/ou le courant électrique d'au moins un moteur d'entraînement (9a) du dispositif d'entraînement (5).

7. Procédé selon l'une des revendications précédentes, **caractérisé en ce que**, lorsque le volet (4) se trouve dans une position intermédiaire, le dispositif de commande (6) est amené, lors de la satisfaction **d'une** condition de veille, **d'un** mode de fonctionnement à un mode de veille dans lequel la routine de surveillance (7), mais pas la routine de maintien (8), est exécutée, de préférence **en ce que** la condition de veille est l'écoulement d'un intervalle de temps de veille prédéfini sans qu'une commande par moteur du dispositif d'entraînement (5) ait eu lieu.

8. Procédé selon la revendication **7, caractérisé en ce que** le dispositif de commande (6) est amené dans le mode de fonctionnement lors de la détection de la déflexion de volet prédéterminée et que la routine de maintien (8) est déclenchée.

9. Procédé selon l'une des revendications précédentes, **caractérisé en ce que**, dans la routine de maintien (8), une valeur pour la force de rappel générée par le dispositif d'entraînement (5) est déterminée, de préférence **en ce que** la boucle de réglage de maintien est conçue de telle sorte que la valeur de la force de rappel est limitée à une valeur limite de force de rappel prédéterminée.

10. Procédé selon la revendication 9, **caractérisé en ce que** la force de rappel est vérifiée au moyen du dispositif de commande (6) afin de déterminer si un seuil d'actionnement prédéfini est dépassé, et **en ce que**, lorsque le seuil d'actionnement est dépassé, la routine de maintien (8) est quittée et/ou une routine de réglage (18) est déclenchée, dans laquelle un déplacement motorisé du volet (4), en particulier un déplacement motorisé de fermeture dans la position de fermeture du volet (4), ou un déplacement motorisé d'ouverture dans la position d'ouverture du volet (4), est effectué dans un sens de déplacement opposé à la force de rappel.

11. Procédé selon l'une des revendications précédentes, **caractérisé en ce qu'**un capteur d'actionnement (19) est associé au volet (4) pour détecter un actionnement par l'utilisateur, et **en ce que**, lors de la détection d'un actionnement par l'utilisateur, la routine de maintien (8) est quittée et/ou une routine de déplacement (18) est déclenchée, dans laquelle un déplacement motorisé du volet (4), en particulier un déplacement motorisé de fermeture ou un déplacement motorisé d'ouverture, est provoqué, de préférence **en ce que** le capteur d'actionnement (19) est un capteur de proximité pour détecter un mouvement de l'utilisateur, ou un capteur de force pour détecter une force exercée par l'utilisateur.

12. Procédé selon l'une des revendications précédentes, **caractérisé en ce que** le dispositif d'entraînement (5) pour le déplacement motorisé du volet (4) comprend un actionneur (9), et **en ce que** le dispositif d'entraînement (5) pour introduire dans le volet (4) une force de ressort, agissant en particulier contre la gravité, comprend une unité à ressort comprenant un ressort, en particulier un ressort à gaz, séparée de l'actionneur (9), et **en ce que**, au moyen du dispositif de commande (6), dans la routine de maintien, une réduction prédéterminée, en particulier liée au vieillissement, de la force de ressort est effectuée et que, dans la routine de réglage, une réduction prédéterminée, en particulier liée au vieillissement, de la force de ressort est effectuée, et **en ce qu'**une routine d'erreur est alors exécutée.

13. Procédé selon l'une des revendications précédentes, **caractérisé en ce que**, dans la routine d'erreur, un message d'avertissement concernant l'état de vieillissement de l'unité à ressort est émis par un dispositif d'affichage et/ou **en ce que**, dans la routine d'erreur, une mémoire d'erreurs est activée concernant l'état de vieillissement de l'unité à ressort.

14. Procédé selon l'une des revendications précédentes, **caractérisé en ce que**, au moyen du dispositif de commande (6), dans la routine de maintien pour détecter la réduction prédéterminée de la force de ressort de l'unité de ressort, la grandeur de réglage dans le boucle de réglage de maintien est vérifiée pour voir si elle satisfait à un critère d'erreur, de préférence **en ce que** le critère d'erreur est défini par le fait que la grandeur de réglage ou une valeur moyenne dans le temps de la grandeur de réglage dépasse une grandeur de réglage limite, de préférence **en ce que** la grandeur de réglage limite dépend de la position du volet et/ou d'une inclinaison du véhicule automobile (2) et/ou d'une température ambiante du véhicule automobile (2).

15. Ensemble volet, l'ensemble volet (1) comprenant un volet (4) pivotant par rapport à une carrosserie de véhicule automobile (3), l'ensemble volet (1) comprenant un dispositif d'entraînement réversible (5) pour le déplacement motorisé du volet (4) et un dispositif de commande (6) pour la commande du dispositif d'entraînement (5),
le dispositif de commande (6) détectant, à partir d'une position intermédiaire non alimentée du volet (4), par une routine de surveillance (7), une déflexion de volet prédéterminée, notamment due à la gravité, et le dispositif de commande (6) déclenchant, lors de la détection de la déflexion de volet prédéterminée, une routine de maintien (8) dans laquelle le dispositif de commande (6) règle le dispositif d'entraînement (5), dans une boucle de réglage de maintien, sur une position de maintien de volet.

16. Ensemble volet selon la revendication 15, **caractérisé en ce que** le volet (4) est pivotant autour d'un axe de pivotement horizontal (4a).

17. Ensemble volet selon la revendication 15 ou la revendication 16, **caractérisé en ce que** le frottement du système est conçu de telle sorte que le volet (4) est maintenu dans au moins une position intermédiaire non alimentée en courant au moyen du frottement du système **d'adhérence,** de préférence **en ce que** le frottement du système de glissement qui apparaît après le franchissement du frottement du système d'adhérence n'est toutefois pas suffisant pour maintenir le volet (4).
